# EUROPÄISCHE PATENTSCHRIFT

(11) **EP 0 901 202 B1**
(45) Veröffentlichungstag und Bekanntmachung des Hinweises auf die Patenterteilung: **26.07.2006**
(21) Anmeldenummer: 98116606.9
(22) Anmeldetag: 02.09.1998
(51) Int. Cl.: H01R 33/05, F21V 7/00

(54) **Reflektorleuchte**
Electric lamp with reflector
Lampe électrique avec réflecteur

(30) Priorität: 06.09.1997 DE 19739022
(43) Veröffentlichungstag der Anmeldung: 10.03.1999
(73) Patentinhaber: Hella KGaA Hueck & Co., 59552 Lippstadt (DE)
(72) Erfinder: Giepen, Bernd, 59597 Erwitte (DE); Merkelbach, Frank Dr., 59597 Erwitte (DE); Korff, Detlef, 59557 Lippstadt (DE)

(56) Entgegenhaltungen:
- DE-A- 3 026 484
- DE-A- 19 629 917
- US-A- 4 822 302

## Beschreibung

Die Erfindung betrifft eine Reflektorleuchte, bestehend aus einem Reflektor und einer Lampenfassung mit Lampe, bei der die Lampenfassung fest mit einer an der Rückseite des Reflektors angeordneten Aufnahme verbunden ist.

Die Erfindung betrifft weiterhin ein Verfahren zum festen Verbinden einer Lampenfassung mit Lampe mit einer an der Rückseite eines Reflektors angeordneten Aufnahme.

Aus der gattungsgemäßen DE 30 26 484 C2 ist eine Reflektorleuchte bekannt, die einen Reflektor mit einer Aufnahme für ein Lampengehäuse an seiner Rückseite aufweist. Das mit einer vorfokussierten Lampe versehene Lampengehäuse wird von der Rückseite des Reflektors her in dessen Aufnahme eingesetzt und durch Ultraschallschweißung fest mit der Aufnahme verbunden. Eventuelle Toleranzen des Reflektors können hierbei praktisch nicht ausgeglichen werden. Insbesondere ist eine Längsverschiebung der Lampenfassung in der Aufnahme des Reflektors nicht möglich.

Weiterhin ist aus der DE 31 01 640 Al bekannt, die Lampenfassung mit Lampe von der Rückseite des Reflektors her in eine Aufnahmeöffnung des Reflektors einzusetzen und zu verkleben. Auch hierbei ist nachteilig, daß Lampenfassung und Lampe vorjustiert sein müssen und ein Ausgleich bestehender Schwankungen des Reflektors praktisch nicht durchgeführt werden kann.

Aufgabe der vorliegenden Erfindung ist es daher, eine feste Verbindung zwischen Lampenfassung und Reflektor bzw. dessen Aufnahme zu schaffen, bei der die Lampe mit ihrer Lampenfassung im Brennpunkt des Reflektors fokussierbar ist.

Die Aufgabe wird erfindungsgemäß dadurch gelöst, daß die Lampenfassung auf ihrer einer Innenseite der Aufnahme zugewandten Außenseite mindestens ein Verbindungsböckchen aufweist, das quer zu einer Längsachse der Lampenfassung angeordnet ist und in einer Nut der Aufnahme längsverschieblich geführt wird und durch plastisches Verformen formschlüssig mit der Aufnahme verbindbar ist.

Dadurch, daß das Verbindungsböckchen längsverschieblich in der Nut geführt wird, kann die Lampe bzw. ihre Glühwendel durch einfache Längsverschiebung der Lampenfassung im Brennpunkt des Reflektors fokussiert werden. Durch plastisches Verformen des Führungsböckchen ist die Lampenfassung fest mit dem Reflektor bzw. seiner Aufnahme verbindbar.

Nach einer bevorzugten Ausführungsform der Erfindung weist die Lampenfassung zwei einander gegenüberliegende Verbindungsböckchen auf, die mit ihren der Lampenfassung abgewandten Enden über die die Nuten aufweisende Wandung der Aufnahme hinausragen. Die Nuten sind an ihren einander gegenüberliegenden Innenflächen mit zahnartigen Ausformungen versehen, die zumindest teilweise von dem Material der plastisch verformten Enden der Verbindungsböckchen ausfüllbar sind. Durch die zwei einander gegenüberliegenden Verbindungsböckchen wird eine gleichmäßige Belastung beim plastischen Verformen erreicht. Durch die zahnartigen Ausformungen der Nut wird eine formschlüssige Verbindung erreicht, die nach erfolgter plastischer Verformung der Verbindungsböckchen eine Längsverschiebung der Lampenfassung zuverlässig verhindert.

Die bekannten Verfahren zum festen Verbinden der Lampenfassung mit der Aufnahme des Reflektors weisen die oben beschriebenen Nachteile auf.

Weitere Aufgabe der Erfindung ist es daher, ein Verfahren zur festen Verbindung von Lampenfassung und Reflektor zu schaffen, das eine Justierung der Lampenfassung im Reflektor erlaubt.

Die Aufgabe wird erfindungsgemäß dadurch gelöst, daß die Lampenfassung mit Lampe im Reflektor justiert wird und seitlich an der Lampenfassung angeordnete Verbindungsböckchen, die längsverschieblich in Nuten der Aufnahme geführt werden, formschlüssig mit der Aufnahme des Reflektors verbunden werden.

Durch die Justierung der Lampenfassung im Reflektor kann auf eine Vorjustierung der Lampenfassung verzichtet werden und Toleranzen des Reflektors können ausgeglichen werden. Durch die formschlüssige Verbindung von Verbindungsböckchen und Aufnahme wird eine sichere, einfache und schnelle Verbindung von Lampenfassung und Reflektor erzielt.

Nach einer bevorzugten Ausführungsform des erfindungsgemäßen Verfahrens werden die der Aufnahme abgewandten freien Enden der Verbindungsböckchen durch Heißprägen verformt.

Durch Heißprägen läßt sich eine besonders schnelle und sichere Verbindung von Lampengehäuse und Reflektor erreichen.

Gemäß einer weiteren bevorzugten Ausführungsform wird die Glühwendel der Lampe bezüglich der Längsachse des Reflektors durch Verschieben der Lampenfassung in Längsrichtung im Brennpunkt des Reflektors mit Hilfe einer Justiervorrichtung fokussiert.

Durch die Verwendung einer Justiervorrichtung ist eine besonders sichere und schnelle Justierung der Lampe möglich.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine räumliche Darstellung einer mit einem Lichtleitkabel verbundenen Reflektorleuchte mit Aufnahme und einem Netzanschlußstecker,
- Figur 2:: eine Ansicht der Reflektorleuchte von Figur 1 ohne Netzanschlußstecker aus Richtung II gesehen,
- Figur 3:: die Reflektorleuchte von Figur 2 aus Richtung III gesehen,
- Figur 4:: die Reflektorleuchte von Figur 2 entlang der Linie IV - IV geschnitten,
- Figur 5:: die Reflektorleuchte von Figur 3 entlang der Linie V -V geschnitten,
- Figur 6:: eine Ansicht aus Richtung VI der Reflektorleuchte von Figur 2,
- Figur 7:: eine räumliche Darstellung des Reflektors von Figur 1,
- Figur 8:: eine Seitenansicht des Reflektors von Figur 7 aus Richtung VIII,
- Figur 9:: den Reflektor von Figur 8 entlang der Linie IX - IX geschnitten,
- Figur 10:: den Reflektor von Figur 8 im Schnitt.

Eine Reflektorleuchte (1) besteht im wesentlichen aus einem Reflektor (2), einer Lampenfassung (3) und einer Lampe (4).

Der Reflektor (2) kann beispielsweise als Ellipsoidreflektor ausgebildet sein, der das von einer in seinem Brennpunkt (5) befindlichen Glühwendel (6) der Lampe (4) ausgehende Licht in einem zweiten nicht dargestellten Brennpunkt fokussiert. Der Reflektor (2) weist an seiner der Abstrahlrichtung abgewandten Rückseite (7) eine konzentrisch zu seiner Längsachse (8) angeordnete Aufnahme (9) auf. Die Aufnahme (9) weist eine Aufnahmeöffnung (10) auf, in die von der Rückseite (7) her die Lampenfassung (3) mit Lampe (4) eingeschoben werden kann. Die Aufnahme (9) weist an ihrem dem Reflektor (2) abgewandten freien Ende eine Stirnfläche (11) auf. Die Aufnahme (9) weist an ihrer die Aufnahmeöffnung (10) umgebenden Wandung (12) zwei einander gegenüberliegende Nuten (13) auf. Die schlitzförmig ausgebildeten Nuten (13) sind zur Stirnfläche (11) hin geöffnet. Die Wandung (12) wird zur Längsachse (8) hin von einer Innenseite (14) und auf der der Innenseite (14) abgewandten Seite von einer Außenseite (15) begrenzt. Die Nut (13) weist zwei einander gegenüberliegende Innenflächen (16) auf, die in einem der Innenseite (14) zugewandten Bereich als planparelle Führungsflächen (17) ausgebildet sind. In einem der Außenseite (15) benachbarten Bereich sind die Innenflächen (16) mit zahnartigen Ausformungen (18) versehen.

Die Aufnahmeöffnung (10) bzw. die Innenseite (14) der Aufnahme (9) ist zur Stirnfläche (11) hin um etwa 3° konisch erweitert. Dadurch ist es möglich, die Lampenfassung (3) gegenüber dem Reflektor (2) für Justierzwecke anzukippen. Die Aufnahme (9) weist an ihrer Innenseite (14) in Längsrichtung vier Führungsstege (19) auf.

Die Lampenfassung (3) weist auf ihrer der Aufnahme (9) zugewandten Seite einen Ansatz (20) auf, der in die Aufnahmeöffnung (10) des Reflektors (2) einführbar ist. Auf seiner der Innenseite (14) der Aufnahme (9) zugewandten Außenseite (21) weist der Ansatz (20) zwei einander gegenüberliegende Verbindungsböckchen (22) auf, die in der Nut (13) der Wandung (12) längsverschieblich geführt werden. Die Verbindungsböckchen (22) ragen mit ihren dem Ansatz (20) der Lampenfassung (3) abgewandten freien Enden (23) über die Außenseite (15) der Wandung (12) hinaus. Die Verbindungsböckchen (22) sind quer zur Längsachse (8) angeordnet. Die Lage einer nicht dargestellten Sockelstiftaufnahme befindet sich in einem definierten Abstand zu den Verbindungsböckchen (22), um die Lage der Glühwendel (6) reproduzierbar festlegen zu können.

Die Reflektorleuchte (1) kann beispielsweise zur Einspiegelung von Licht in einen Lichtleiter (24) verwendet werden. Der Lichtleiter (24) ist dazu über eine Halterung (25) mit dem Reflektor (2) verbindbar.

An ihrem dem Reflektor (2) abgewandten Ende weist die Lampenfassung (3) einen Anschluß (26) auf, auf den ein Netzstecker (27) aufsteckbar ist.

Zur Montage wird die Lampe (4) in die Lampenfassung (3) eingesetzt und der Netzstecker (27) auf den Anschluß (26) aufgesteckt. Die Lampenfassung (3) wird von der Rückseite (7) her in die Aufnahmeöffnung (10) der Aufnahme (9) eingesetzt, so daß die Verbindungsböckchen (22) von den Führungsflächen (17) geführt werden. Die Glühwendel (6) der Lampe (4) wird mit Hilfe einer nicht dargestellten Justiervorrichtung zum Messen der Fokussierung und Bewegen der Glühwendel bezüglich der Längsachse (8) im Brennpunkt (5) des Reflektors (2) durch Verschieben der Lampenfassung (3) und gegebenenfalls durch Verkippen fokussiert.

Nach erfolgter Fokussierung werden die freien Enden (23) der Verbindungsböckchen (22) durch Heißprägen plastisch verformt, so daß das Material der freien Enden (23) zumindest teilweise die zahnartigen Ausformungen (18) der Nuten (13) ausfüllt und eine formschlüssige Verbindung zwischen Aufnahme (9) und Lampenfassung (3) bzw. den Verbindungsböckchen (22) entsteht.

Die Verbindungsböckchen (22) können beispielsweise aus Polyetherimid (PEI)ausgebildet sein.

## Patentansprüche

1. Reflektorleuchte, bestehend aus einem Reflektor und einer Lampenfassung mit Lampe, bei der die Lampenfassung fest mit einer an der Rückseite des Reflektors angeordneten Aufnahme verbindbar ist, **dadurch gekennzeichnet, daß** die Lampenfassung (3) auf ihrer, einer Innenseite (14) der Aufnahme (9) zugewandten, Außenseite (21) mindestens ein Verbindungsböckchen (22) aufweist, das quer zu einer Längsachse (8) der Lampenfassung angeordnet ist und in einer Nut (13) der Aufnahme (9) längsverschieblich geführt wird und durch plastisches Verformen formschlüssig mit der Aufnahme (9) verbindbar ist.

2. Reflektorleuchte nach Anspruch 1, **dadurch gekennzeichnet, daß** zwei einander gegenüberliegende Verbindungsböckchen (22) quer zur Lampenfassung (3) angeordnet sind und mit ihren der Lampenfassung (3) abgewandten freien Enden (23) über eine die ihnen benachbarte Nut (13) aufweisende Wandung (12) der Aufnahme (9) hinausragen.

3. Reflektorleuchte nach Anspruch 1 oder 2, **dadurch gekennzeichnet, daß** das der Lampenfassung (3) abgewandte freie Ende (23) der Verbindungsböckchen (22) plastisch verformbar ist.

4. Reflektorleuchte nach einem der Ansprüche 1 bis 3, **dadurch gekennzeichnet, daß** die Nut (13) zwei einander gegenüberliegende Innenflächen (16) mit zahnartigen Ausformungen (18) aufweist, die zumindest teilweise von dem Material der Verbindungsböckchen (22) ausfüllbar sind.

5. Reflektorleuchte nach einem der Ansprüche 1 bis 4, **dadurch gekennzeichnet, daß** die Innenseite (14) der Aufnahme (9) in Längsrichtung angeordnete die Lampenfassung (3) führende Führungsstege (19) aufweist.

6. Reflektorleuchte nach einem der Ansprüche 1 bis 5, **dadurch gekennzeichnet, daß** die Innenseite (14) der Aufnahme (9) zu dem dem Reflektor (2) abgewandten Ende hin konisch erweitert ist.

7. Verfahren zum festen Verbinden einer Lampenfassung mit Lampe mit einer an der Rückseite eines Reflektors angeordneten Aufnahme, **dadurch gekennzeichnet, daß** die Lampenfassung (3) mit Lampe (4) im Reflektor (2) justiert wird und seitlich an der Lampenfassung (3) angeordnete Verbindungsböckchen (22), die längsverschieblich in Nuten (13) der Aufnahme (9) geführt werden, formschlüssig mit der Aufnahme (9) des Reflektors (2) verbunden werden.

8. Verfahren nach Anspruch 7, **dadurch gekennzeichnet, daß** die der Aufnahme (9) abgewandten freien Enden (23) der Verbindungsböckchen (22) plastisch verformt werden.

9. Verfahren nach Anspruch 8, **dadurch gekennzeichnet, daß** die der Aufnahme (9) abgewandten freien Enden (23) der Verbindungsböckchen (22) durch Heißprägen verformt werden.

10. Verfahren nach einem der Ansprüche 7 bis 9, **dadurch gekennzeichnet, daß** die Glühwendel (6) der Lampe (4) bezüglich der Längsachse (8) des Reflektors (2) durch Verschieben der Lampenfassung (3) in Längsrichtung im Brennpunkt (5) des Reflektors (2) mit Hilfe einer Justierungvorrichtung fokussiert wird.

## Claims

1. Reflector lamp comprising a reflector and a lamp socket with lamp, where the lamp socket is firmly connectible to an accommodation arranged at the rearside of the reflector, **characterised in that** the lamp socket (3) has on its outside (21), which is oriented towards an inside (14) of the accommodation (9), at least one connecting block (22) which is arranged across a longitudinal axis (8) of the lamp socket and which is longitudinally displaceably guided in a groove (13) of the accommodation (9) and which is positively connectible to the accommodation (9) by plastic moulding.

2. Reflector lamp according to Claim 1, **characterised in that** two oppositely placed connecting blocks (22) are arranged across the lamp socket (3) and project with their free ends (23) which face away from the lamp socket (3) over a thereto adjacent groove (13) of the accommodation (9).

3. Reflector lamp according to Claim 1 or 2, **characterised in that** the free end (23) of the connecting blocks (22) facing away from the lamp socket (3) is plastically mouldable.

4. Reflector lamp according to one of Claims 1 to 3, **characterised in that** the groove (13) of two opposite inside surfaces (16) comprises toothlike shapes (18) which can be at least partially filled with the material of the connecting blocks (22).

5. Reflector lamp according to one of Claims 1 to 4, **characterised in that** the inside (14) of the accommodation (9) comprises longitudinally oriented guide webs (19) which guide the lamp socket (3).

6. Reflector lamp according to one of Claims 1 to 5, **characterised in that** the inside (14) of the accommodation (9) is conically expanded towards the end facing away from the reflector (2).

7. Method for firm connection of a lamp socket to a lamp with an accommodation arranged at the rear side of a reflector, **characterised in that** the lamp socket (3) with lamp (4) is adjusted in reflector (2), and connecting blocks (22), which are arranged laterally to the lamp socket (3) and longitudinally displaceably guided in grooves (13) of the accommodation (9), are positively connected to the accommodation (9) of the reflector (2).

8. Method according to Claim 7, **characterised in that** the free ends (23) of the connecting blocks (22), which are facing away from the accommodation (9), are plastically moulded.

9. Method according to Claim 8, **characterised in that** the free ends (23) of the connecting blocks (22) which are facing away from the accommodation (9) are shaped by hot stamping.

10. Method according to one of Claims 7 to 9, **characterised in that** the incandescent filament (6) of the lamp (4) is relative to the longitudinal axis (8) of the reflector (2) focussed by displacing the lamp socket (3) in the longitudinal direction into the focal point (5) of the reflector (2) with the aid of an adjusting device.

## Revendications

1. Lampe à réflecteur, composée d'un réflecteur et d'une douille à lampe munie d'une lampe, dans laquelle la douille à lampe peut être reliée de façon fixe à un logement disposé sur le côté arrière du réflecteur, **caractérisée en ce que** la douille de lampe (3) présente sur son côté externe (21) tourné vers le côté interne (14) du logement (9) au moins une patte de liaison (22), qui est disposée transversalement à un axe longitudinal (8) de la douille de lampe et est guidée longitudinalement dans une gorge (13) du logement (9) et peut être reliée par emboîtement au logement (9) par déformation plastique.

2. Lampe à réflecteur selon la revendication 1, **caractérisée en ce que** deux pattes de liaison en vis-à-vis (22) sont disposées transversalement par rapport à la douille de lampe (3) et font saillie avec leurs extrémités libres (23) opposées à la douille de lampe (3) au-dessus d'une paroi (12) du logement (9) présentant une gorge adjacente (13).

3. Lampe à réflecteur selon la revendication 1 ou 2, **caractérisée en ce que** l'extrémité libre (23) des pattes de liaison (22) opposée à la douille de lampe (3) peut être déformée plastiquement.

4. Lampe à réflecteur selon l'une des revendications 1 à 3, **caractérisée en ce que** la gorge (13) présente deux surfaces internes en vis-à-vis (16) avec des formations en forme de dents (18), qui peuvent être remplies au moins partiellement par le matériau des pattes de liaison (22).

5. Lampe à réflecteur selon l'une des revendications 1 à 4, **caractérisée en ce que** le côté interne (14) du logement (9) présente dans la direction longitudinale des nervures de guidage (19) disposées dans la direction longitudinale et guidant la douille de lampe (3).

6. Lampe à réflecteur selon l'une des revendications 1 à 5, **caractérisée en ce que** le côté interne (14) du logement (9) est élargi coniquement vers l'extrémité opposée au réflecteur (2).

7. Procédé pour relier de façon fixe une douille de lampe munie d'une lampe au logement disposé dans le côté arrière de réflecteur, **caractérisé en ce que** la douille de lampe (3) munie de la lampe (4) est ajustée dans le réflecteur (2) et des pattes de liaison (22) disposées latéralement à la douille de lampe (3), qui sont guidées longitudinalement dans les gorges (13) du logement (9), sont reliées par emboîtement au logement (9) du réflecteur (2).

8. Procédé selon la revendication 7, **caractérisé en ce que** les extrémités libres (23) des pattes de liaison (22) opposées au logement (9) sont déformées plastiquement.

9. Procédé selon la revendication 8, **caractérisé en ce que** les extrémités libres (23) des pattes de liaison (22) opposées au logement (9) sont déformées par estampage à chaud.

10. Procédé selon l'une des revendications 7 à 9, **caractérisé en ce que** le filament (6) de la lampe (4) est focalisé par rapport à l'axe longitudinal (8) du réflecteur (2) par déplacement de la douille de lampe (3) dans la direction longitudinale au foyer (5) du réflecteur (2) à l'aide d'un dispositif d'ajustage.
